# EUROPÄISCHE PATENTSCHRIFT

(11) **EP 0 110 284 B1**
(45) Veröffentlichungstag und Bekanntmachung des Hinweises auf die Patenterteilung: **15.10.1986**
(21) Anmeldenummer: 83111623.1
(22) Anmeldetag: 21.11.1983
(51) Int. Cl.: D04H 18/00

(54) **Vorrichtung zur Herstellung von genadelten Formvlieskörpern**
Apparatus for making needled formed fibrous bodies
Appareil pour la fabrication de corps fibreux en forme, aiguilletés

(30) Priorität: 23.11.1982 DE 3243326
(43) Veröffentlichungstag der Anmeldung: 13.06.1984
(73) Patentinhaber: Oskar Dilo Maschinenfabrik KG, D-6930 Eberbach/Neckar (DE)
(72) Erfinder: Dilo, Richard, D-6930 Eberbach (DE)
(74) Vertreter: Wey, Hans-Heinrich, Dipl.-Ing.

## Beschreibung

Die Erfindung betrifft eine Vorrichtung zur Herstellung von genadelten Vlieskörpern vorbestimmter geometrischer Form und Höhe bzw. Stärke aus Fasermaterial, welche insbesondere als Polsterelemente für die Bekleidungsindustrie Verwendung finden.

Vlieskörper der in Betracht kommenden Art sind bisher in verhältnismäßig aufwendiger Weise unter Einsatz von relativ viel Handarbeit hergestellt worden.

Der Erfindung liegt die Aufgabe zugrunde, eine Vorrichtung zu schaffen, welche es ermöglicht, automatisch genadelte Vlieskörper herzustellen, welche einerseits in Bezug auf ihre äußere geometrische Form und andererseits in Bezug auf ihre Höhe bzw. Stärke entlang beliebiger Querschnitte in vorbestimmter Weise ausgebildet sind. Derartige Vlieskörper werden beispielsweise als Schulterpolster für Bekleidungsstücke verwendet. Üblicherweise werden diese Schulterpolster paarweise gefertigt, wozu ein Vlieskörper mit in etwa elliptischer Grundfläche benötigt wird, dessen Fasermaterial im Bereich der Peripherie eine nur geringe Höhe aufweist, die zur Mitte zu in bestimmter Weise ansteigen soll.

Zur Lösung dieser Aufgabe wird gemäß der Erfindung vorgeschlagen, die in Betracht kommende Vorrichtung wie folgt auszubilden:
a) zwischen zwei Positionen ist ein Siebtisch beweg- bzw. schwenkbar angeordnet, welcher sowohl als Auflager für die auf ihm abgelegten Fasern als auch als Stützplatte beim Nadeln des Faserhaufens dient;
b) oberhalb der einen Position des Siebtisches ist eine Düse am unteren Ende eines vertikalen Rohres oder Schlauches für den Austritt eines die den Vlieskörper bildenden Fasern enthaltenden Luftstromes angeordnet, welche gegenüber dem Siebtisch lageveränderbar beweglich gelagert ist;
c) unterhalb des Siebtisches ist ein luftdichtes Gehäuse angeordnet, welches über eine Rohroder Schlauchleitung mit einer Vakuumquelle verbunden ist;
d) oberhalb des Siebtisches in der anderen Position befindet sich eine Nadelvorrichtung an sich bekannter Bauart mit vertikal beweglicher Nadelplatte, deren Nadeln derart angeordnet sind, daß sie mit den öffnungen in dem Siebtisch korrespondieren.

Die Düse, aus welcher der Luftstrom mit den Fasern austritt, ist vorzugsweise als eine um eine vertikale Achse drehbare Schlitzdüse ausgebildet. Der Querschnitt dieser Schlitzdüse ist derart geformt, daß die durch den Luftstrom auf dem Siebtisch abgelegten Fasern einen Faserhaufen gewünschter Form und Größe bilden.

Es ist aber auch möglich, die Düse mit sie bewegenden Antriebsmitteln zu verbinden, mittels welcher sie parallel zum Siebtisch in zwei zueinander rechtwinkligen Richtungen bewegbar ist. Die Antriebsmittel werden durch ein geeignetes Steueraggregat derart gesteuert, daß gleichfalls ein Faserhaufen gewünschter Form und Größe gebildet wird. Das Steuergerät ist jeweils so programmierbar, daß der Faserhaufen jede vorbestimmte Form und Größe erhält, wobei vorteilhaftetweise die Bildung des Faserhaufens durch einen Sensor überwacht wird, welcher das Steuergerät entsprechend korrigiert.

Weitere Merkmale und Einzelheiten der erfindungsgemäß ausgebildeten Vorrichtung gehen aus den Unteransprüchen und der nachfolgenden Beschreibung zweier bevorzugter Ausführungsbeispiele hervor, welche in den Figuren 1 bis 4 der Zeichnung dargestellt sind. Es zeigen:
Fig. 1 eine Seitenansicht der Vorrichtung zur Herstellung von genadelten Vlieskörpern vorbestimmter Form und Größe;
Fig. 2 eine Aufsicht auf den unteren Teil der Maschine mit dem in zwei Positionen bewegbaren Siebtisch;
Fig. 3 eine Seitenansicht der Vorrichtung mit der Nadelvorrichtung;
Fig. 4 eine Seitenansicht der Faserablagevorrichtung in einer zweiten Ausführungsform.

Wie aus Fig. 1 bzw. Fig. 2 hervorgeht, ist in einem Gestell 11 der Vorrichtung ein Schwenkbarm 12 um eine vertikale Achse 13 zwischen zwei Positionen A und B hin- und herbewegbar gelagert. Der Schwenkarm 12 trägt an seinem äußeren Ende den Siebtisch 14, unterhalb welchem sich ein Gehäuse 15 befindet, welches über die Rohrleitung 16 mit einem Saugluftgebläse 17 verbunden ist, um in dem Gehäuse 15 unterhalb des Siebtisches 14 ein Vakuum zu erzeugen. Der Schwenkarm 12 ist mit Hilfe des Antriebs 18 von einer Position in die jeweils andere bewegbar.

In der Position A befindet sich oberhalb des Siebtisches 14 ein am Gestell 11 gelagertes Rohrstück 19, dessen unteres Ende 20 um die Rohrachse 21 drehbar gelagert ist. Die Drehung des unteren Rohrstücks 20 erfolgt mittels eines gesteuerten Antriebemotors 22 über einen Kettentrieb 23. Das untere freie Ende des unteren Rohrstücks 20 ist als Breitschlitzdüse 24 ausgebildet. Das obere Ende des oberen Rohrstücks 19 mündet in einen Sammelbehälter 25 der Faserreißvorrichtung 26, deren wesentliche Bestandteile die Faservlieseinzugswalze 27 und die mit dieser zusammenarbeitende Reiß- und Streuwalze 28 sind. Weiterhin ist an dem Gestell die Rolle 29 bandförmigen Vormaterials gelagert, von welcher das Faserband 30 abgezogen und der Faserreißvorrichtung 26 zugeführt wird, welche das Faserband zerreißt. Die mit relativ hoher Geschwindigkeit umlaufende Streuwalze 28, die wie auch die Einzugswalze 27 mit einer Sägezahngarnitur belegt ist, vereinzelt die Fasern des Faserbandes 30 und erzeugt einen Luftstrom, der die Fasern mit sich trägt. Der die Fasern tragende Luftstrom gelangt aus dem Sammelbehälter 25 in die Rohrstücke 19 und 20, um schließlich aus der Düse 24 auszutreten. Dabei legt der Luftstrom die mitgeführten Fasern auf dem Siebtisch 14 in Form eines Haufens 31 ab. Dies wird dadurch unterstützt, daß infolge des Vakuums im Gehäuse 15 unterhalb des Siebtisches 14 die Luft durch den Faserhaufen 31 hindurch angesaugt wird. Durch Drehung der Breitschlitzdüse 24 in vorbestimmter Weise kann dem Faserhaufen 31 eine bestimmte gewünschte Form gegeben werden. Zweckmäßigerweise ist der Faserhaufen auf dem Siebtisch 14 von einem Mantel 32 umgeben, um zu vermeiden, daß Fasern unnötigerweise durch seitwärts entweichende Luft fortgetragen werden.

Ist der Faserhaufen 31 in gewünschter Weise gebildet worden, wird der Schwenkarm 12 mit dem Siebtisch 14 aus der Position A in die Position B bewegt, wobei der Siebtisch 14 unter die Nadelvorrichtung 33 gelangt, wie aus Fig. 3 ersichtlich. Mit Hilfe des Antriebsaggregats 34 wird die Nadelplatte 35, an welcher die Abstreiferplatte 36 gelagert ist, nach unten gegen den Siebtisch 14 bewegt der vorliegend als Stichunterlage dient. Die Öffnungen in dem Siebtisch korrespondieren deshalb mit den Nadeln der Nadelplatte 35.

Nachdem der auf dem Siebtisch 14 liegende Faserhaufen in gewünschter Weise genadelt worden ist, wird die Nadelplatte 35 nach oben zurückgezogen. Dabei bleibt der genadelte Vlieskörper an den durch die Abstreiferplatte 36 hindurchragenden Nadeln hängen. Nach Zurückschwenken des Schwenkarms 12 in die Position A wird die Nadelplatte 35 weiter zurückbewegt, wodurch der genadelte Vlieskörper auf der Abstreiferplatte 36 von den ihn noch haltenden Nadeln abgezogen wird, so daß er nach unten auf ein Förderband fallen und abtransportiert werden kann. Sobald der Siebtisch 14 die Position A erreicht hat, kann mit dem Aufbau eines neuen Faserhaufens 31 begonnen werden.

Vorteilhafterweise befindet sich in der Saugluftleitung 16 ein Absperrorgan 37, um das Vakuum unterhalb des Siebtisches 14 kurzfristig zu unterbrechen.

Bei der zweiten Ausführungsform, die aus Fig. 4 hervorgeht, ist das untere Rohrstück 20' flexibel ausgebildet. An seinem unteren Ende befindet sich die Düse 24', die in diesem Falle einen kleineren Querschnitt aufweist. An der Düse 24' greifen in einer horizontalen Ebene zwei rechtwinklig zueinander angeordnete Lenker 38, 39 an, welche mit je einem Antriebsaggregat 40 bzw. 41 gekuppelt sind. Diese bewegen die jeweiligen Lenker 38, 39 in bestimmter Weise vor und zurück, so daß die Mündung der Düse 24' über jeden Punkt der Grundfläche des Vlieskörpers bringbar ist, um den gewünschten Faserhaufen 31' in vorbestimmter Form und Größe aufzubauen. Ansonst ist die Vorrichtung die gleiche wie die zuvor beschriebene.

## Patentansprüche

1. Vorrichtung zur Herstellung von genadelten Vlieskörpern vorbestimmter geometrischer Form und Höhe bzw. Stärke aus Fasermaterial, insbesondere als Polsterelemente für die Bekleidungsindustrie, gekennzeichnet durch
a) einen zwischen zwei Positionen (A, B) bewegbaren Siebtisch (14) sowohl als Auflager für die auf ihm abgelegten Fasern als auch als Stützplatte beim Nadeln des Faserhaufens (31);
b) eine am unteren Ende eines vertikalen Rohres oder Schlauches (19, 20) oberhalb der einen Position (A) des Siebtisches (14) angeordnete Düse (24, 24') für den Austritt eines die den Vlieskörper bildenden Fasern enthaltenden Luftstroms, welche gegenüber dem Siebtisch lageveränderbar beweglich gelagert ist;
c) ein unterhalb des Siebtisches (14) angeordnetes luftdichtes Gehäuse (15), welches über eine Rohroder Schlauchleitung (16) mit einer Vakuumquelle (17) verbunden ist;
d) eine oberhalb des Siebtisches (14) in der anderen Position (B) angeordnete Nadelvorrichtung (33) mit vertikal beweglicher Nadelplatte (35), deren Nadeln derart angeordnet sind, daß sie mit den Öffnungen in dem Siebtisch (14) korrespondieren.

2. Vorrichtung nach Anspruch 1, dadurch gekennzeichnet, daß die Düse (24) als um eine vertikale Achse (21) drehbare Schlitzdüse ausgebildet ist.

3. Vorrichtung nach Anspruch 2, dadurch gekennzeichnet, daß die Weite der Mündungsöffnung der Düse (24) über die Länge des Schlitzes unterschiedlich breit ist.

4. Vorrichtung nach Anspruch 1, dadurch gekennzeichnet, daß die an einem flexiblen Rohr oder Schlauch (20') angeordnete Düse (24') mit Antriebsmitteln (38-41) verbunden ist, mittels welcher die Düse (24') parallel zum Siebtisch (14') in zwei zueinander rechtwinkligen Richtungen bewegbar ist.

5. Vorrichtung nach Anspruch 4, dadurch gekennzeichnet, daß die Antriebsmittel (38-41) in Abhängigkeit von der Verteilung der Stärke des Faserhaufens (31') auf dem Siebtisch von einem Steueraggregat steuerbar sind.

6. Vorrichtung nach einem oder mehreren der Ansprüche 1 bis 5, dadurch gekennzeichnet, daß der Siebtisch (14) zumindest im Faserablagebereich von einem Mantel (32) umgeben ist.

7. Vorrichtung nach einem oder mehreren der Ansprüche 1 bis 6, dadurch gekennzeichnet, daß das den Luftstrom und die Fasern führende Rohr (19) mit einer Fasersammelkammer (25) einer Faserreißvorrichtung (26) verbunden ist.

8. Vorrichtung nach einem oder mehreren der Ansprüche 1 bis 7, dadurch gekennzeichnet, daß in der Verbindungsleitung (16) zwischen dem Siebtischgehäuse (15) und der Vakuumquelle (17) ein Absperrorgan (37) angeordnet ist.

9. Vorrichtung nach einem oder mehreren der Ansprüche 1 bis 8, dadurch gekennzeichnet, daß zwischen der Reißvorrichtung oder deren Aggregaten und deren Antriebsmotor eine Schaltkupplung angeordnet ist.

## Claims

1. Apparatus for making needled fibrous bodies with predetermined geometric form and height or thickness out of fiber material, especially as pad elements for the clothing industry, characterized by
a) a screen table (14) movable between two positions (A, B) both as a support for the fibers laid up thereon, and as a support plate in the needling of the fiber pile (31);
b) a nozzle (24, 24') disposed at the lower end of a vertical pipe or hose (19, 20) above the one position (A) of the screen table (14), for the exit of an air stream containing the fibers forming the fibrous body, said nozzle being movably mounted for position changes relative to the screen table;
c) an air-tight housing (15) disposed below the screen table (14) and connected via a pipe or hose line (16) to a vacuum source (17);
d) a needling device (33) disposed above the screen table (14) in the other position (B), with a vertically movable needling plate (35), the needles thereof being arranged such that they correspond with the openings in the screen table (14).

2. Apparatus according tc claim 1, characterized in that the nozzle (24) is designed as a slot nozzle rotatable around a vertical axis (21).

3. Apparatus according to claim 2, characterized in that the width of the mouth of the nozzle (24) varies along the length of the slot.

4. Apparatus according to claim 1, characterized in that the nozzle (24') mounted on a flexible pipe or hose (20') is connected with a drive means (38-41) whereby the nozzle (24') is movable parallel to the screen table (14') in two directions perpendicular to each other.

5. Apparatus according to claim 4,
characterized in that the drive means (38-41) are controllable by a control unit as a function of the distribution of the thickness of the fiber pile (31') on the screen table.

6. Apparatus according to one or more of claims 1 to 5, characterized in that the screen table (14) is enclosed by a casing (32) at least in the fiber lay-up area.

7. Apparatus according to one or more of claims 1 to 6, characterized in that the pipe (19) conveying the air stream and the fibres is connected to a fibre collecting chamber (25) of a fiber tearing device (26).

8. Apparatus according to one or more of claims 1 to 7, characterized in that a shut-off member (37) is disposed in the connecting line (16) between the screen table housing (15) and the vacuum score (17).

9. Apparatus according to one or more of claims 1 to 8, characterized in that a clutch is mounted between the tearing device or its units and its drive motor.

## Revendications

1. Dispositif pour la fabrication de corps en fibres non-tissées aiguilletées de forme et de hauteur, ou d'épaisseur, géométrique prédéteminée et réalisés en matière de fibres, notamment en tant qu'éléments de rembourrage pour l'industrie du vêtement, caractérisé par
a) une table perforée mobile (14) articulée entre deux positions (A, B), servant d'une part de support aux fibres déposées sur elle et d'autre part comme plateau d'appui lors du processus d'aiguilletage de l'amas de fibres (31);
b) une tuyère (24,24') disposée à l'extrémité inférieure d'un tube ou d'un tuyau vertical (19, 20) au-dessus d'une des positions (A) de la table perforée (14), pour la sortie d'un jet d'air contenant les fibres pour la formation du corps en fibres non-tissées, tuyère suspendue de façon mobile et à positionnement variable par rapport à la table perforée;
c) un carter étanche à l'air (15) disposé sous la table perforée (14) et relié à une source de vide d'air (17) par une conduite de tubes ou de tuyaux (16);
d) un dispositif d'aiguilletage (33) positionné au-dessus de la table perforée (14) et dans son autre position (B), pourvu d'un plateau d'aiguilles (35) mobile dans le plan vertical et dont les aiguilles sont disposées de façon à correspondre aux perforations de la table perforée (14).

2. Dispositif selon revendication 1, caractérisé par le fait que la tuyère (24) se présente sous forme d'une tuyère à fente mobile en rotation autour d'un axe vertical (21).

3. Dispositif selon revendication 2, caractérisé par le fait que l'ouverture d'embouchure de la tuyère (24) présente une largeur variable sur la longueur de la fente.

4. Dispositif selon revendication 1, caractérisé par le fait que la tuyère (24'), fixée sur un tube ou un tuyau flexible (20') est reliée à des systèmes moteurs (38-41) qui la dirigent dans un plan parallèle à la table perforée (14') en deux directions perpendiculaires l'une à l'autre.

5. Dispositif selon revendication 4, caractérisé par le fait que les systèmes moteurs (38-41) sont asservis à un système de régulation qui réagit en fonction de la répartition d'épaisseur dé l'amas de fibres (31').

6. Dispositif selon une ou plusieurs des revendications 1 à 5, caractérisé par le fait que la table perforée (14) est entourée d'un manteau (32) au moins dans la région de dépose des fibres.

7. Dispositif selon une ou plusieurs des revendications 1 à 6, caractérisé par le fait que le tube (19) conduisant le flux d'air chargé de fibres est relié à une trémie de collecte (25) partie d'un dispositif de déchiquetage de fibres (26).

8. Dispositif selon une ou plusieurs des revendications 1 à 7, caractérisé par le fait qu'un organe d'arrêt (37) est monté dans la conduite (16) reliant le carter de table perforé (15) à la source de vide d'air (17).

9. Dispositif selon une ou plusieurs des revendications 1 à 8, caractérisé par le fait qu'un accouplement à commande est monté entre le dispositif de déchiquetage ou ses éléments mobiles et leur moteur d'entraînement.
